# EUROPÄISCHE PATENTSCHRIFT

(11) **EP 3 243 993 B1**
(45) Veröffentlichungstag und Bekanntmachung des Hinweises auf die Patenterteilung: **27.07.2022**
(21) Anmeldenummer: 17167810.5
(22) Anmeldetag: 24.04.2017
(51) Int. Cl.: E06B 1/60

(54) **VORRICHTUNG UND VERFAHREN ZUR BEFESTIGUNG EINES BAUKÖRPERS IN EINER VON EINER AUFLAGEFLÄCHE BEGRENZTEN ÖFFNUNG**
DEVICE AND METHOD FOR FIXING A COMPONENT IN AN OPENING BOUNDED BY A SUPPORT SURFACE
DISPOSITIF ET PROCÉDÉ DE FIXATION D'UN CORPS DE BÂTIMENT DANS UNE OUVERTURE LIMITÉE PAR UNE SURFACE D'APPUI

(30) Priorität: 11.05.2016 DE 102016108739
(43) Veröffentlichungstag der Anmeldung: 15.11.2017
(73) Patentinhaber: SFS Group International AG, 9435 Heerbrugg (CH)
(72) Erfinder: Sieber, Alex, 9434 Au (CH); Huser, Simon, 8598 Bottighofen (CH)

(56) Entgegenhaltungen:
- EP-A1- 0 491 010
- WO-A1-2009/070081
- GB-A- 2 120 713

## Beschreibung

Die vorliegende Erfindung betrifft eine Vorrichtung bzw. Montagebauteil zur Befestigung eines Baukörpers wie eines Fensters oder eines Türelements in einer von einer Auflagefläche begrenzte Öffnung. Sie umfasst dazu ein an der Auflagefläche anbringbares Distanzelement wie eine Profilschiene und ein separates Führungsteil bzw. Einsatz mit einem hülsenförmigen Schaft, der in einen Durchlass des Baukörpers einführbar ist. Der Schaft weist eine Öffnung auf, die zur Führung eines Befestigungselementes wie einer Schraube dient, welches eine kraftschlüssige Verbindung zwischen dem Distanzelement und dem Baukörper herzustellen erlaubt.

Die vorliegende Erfindung betrifft weiterhin ein Verfahren zur Befestigung eines Baukörpers mit der erfindungsgemäßen Vorrichtung.

### STAND DER TECHNIK

Es ist bekannt, Baukörper mithilfe von Befestigungselementen in einer Gebäudeöffnung zu fixieren. Dies muss häufig in einer bestimmten Relativposition zur Gebäudeöffnung geschehen, um Anforderungen bzgl. Wärme- und Schallschutz zu erfüllen. Es genügt dann in der Regel nicht, den Baukörper direkt im Bereich des festen Mauerwerks zu verankern, sondern es kann erforderlich sein, den Baukörper vor die tragenden Elemente der Bauhülle im Bereich der Gebäudeisolation zu fixieren. Dazu ist es bekannt, den Baukörper mit Hilfe von justierbaren Halte- und Distanzelementen in eine geeignete Relativposition zur Gebäudeöffnung zu bringen. Dabei ist zu beachten, dass die Befestigung den Vorschriften bzgl. statischen und dynamischen Lasten (Wind, Bedienung) Rechnung trägt. Daher ist die Montage zeit- und kostenintensiv und birgt viele mögliche Fehlerquellen. Aus diesem Grund besteht eine Nachfrage nach intelligenten Lösungen für eine vereinfachte, sichere und effiziente Montage von solchen Baukörpern an Gebäudehüllen.

Häufig wird zu diesem Zweck zunächst ein Befestiger durch miteinander fluchtende Bohrungen in dem Baukörper und einem Abstützelement geführt, um eine kraftschlüssige Verbindung zwischen dem Baukörper und dem Abstützelement zu erzeugen. Anschließend wird das Abstützelement gegenüber der Gebäudeöffnung an einer Auflagefläche, die die Öffnung begrenzt, festgelegt. Dabei erweist es sich als Nachteil, dass die Fixierung des Baukörpers gegenüber dem Abstützelement mithilfe des Befestigungselementes eine hohe Präzision hinsichtlich der fluchtenden Anordnung der Bohrungen in dem Baukörper und dem Abstützelement erfordert. Eine derartige Vorrichtung zum Fixieren eines Baukörpers ist beispielsweise aus der DE 20 2006 014 335 U1 bekannt.

Die Aufgabe, die Befestigung eines Baukörpers in Bezug auf eine von einer Auflagefläche begrenzte Öffnung zu vereinfachen, wurde daher wie von der DE 10 2013 004 044 A1 beschrieben durch eine Vorrichtung gelöst zur Befestigung eines Baukörpers in Bezug auf eine von einer Auflagefläche begrenzte Öffnung, mit einem an der Auflagefläche anbringbaren Distanzelement und ein mit einem Kopf versehenen Befestigungselement, wobei das Distanzelement einen Führungsteil hat, der während einer Vormontage in einen Durchlass des Baukörpers einführbar ist. Das Führungsteil weist dabei in einer Längsachse eine Durchgangsbohrung auf und das Befestigungselement ist so bemessen, dass sich das Befestigungselement nach einer Montage der Vorrichtung in dem Führungsteil in die Durchgangsbohrung erstreckt und eine kraftschlüssige Verbindung zwischen dem Distanzelement und dem Baukörper ermöglicht.

Um die Montage zu vereinfachen und zu beschleunigen, sind Distanzelement und Führungsteil hierzu einstückig ausgeführt und als Kunststoffspritzteil realisiert. Das erlaubt eine einfache Fertigung und auch eine Optimierung des Wärmeübergangs zwischen Baukörper und Gebäudeöffnung.

Dennoch hat diese Ausführungsform gemäss DE 10 2013 004 044 A1 auch Nachteile. Die Einbaulage von Baukörpern wie Fenster, Türen etc. ist in der Regel je nach Bauform, Isolationsdicke, architektonischen Vorgaben individuell. Daher muss bei einstückigen Montagebauteilen eine entsprechend grosse Vielfalt von Teilen vorgehalten werden, um die Bedürfnisse des Marktes abzudecken. Das schlägt sich, speziell bei Spritzguss, in hohen Werkzeugkosten nieder. Ferner erreichen, speziell bei weit vor die tragenden Gebäudeelemente montierten Baukörpern, die bekannten Montageteile aus Kunststoff ihre Belastungsgrenze.

Weiterhin beschreibt das Dokument WO 91/14846A1 ein Montageverfahren für einen Tür- oder Fensterrahmen in einer Gebäudeöffnung mit Hilfe eines verstellbaren Befestigers. Dieser ist als hülsenförmiges bzw. hohlzylindrisches Bauteil mit einem Aussengewinde ausgeführt, welches in ein Innengewinde des Rahmens eingreift. Das aussenliegende Ende hat einen flanschartigen Kopf, der stirnseitig eine Aussparung aufweist.

Im montierten Zustand stützt sich dieser Kopf auf ein Montageelement ab, was die Platzierung des Rahmens ausserhalb der durch das Mauerwerk vorgegebenen Laibung erlaubt. Ferner weist es am von der Gebäudeöffnung wegweisenden Ende einen ringförmigen, um eine Gewindebohrung zentrisch angeordneten Wulst auf, der mit der Aussparung zusammenwirkt. Eine kraftschlüssige und gegen Abheben gesicherte Verbindung wird durch eine Schraube erreicht, die durch die hohlzylindrische Öffnung des Bauteils geführt wird und in das Gewinde des Wulstes eingreift.

In der GB 2 120 713 A wird die Befestigung eines verstellbaren, zweiteiligen Rahmens beschrieben. Ein erstes an einer Wand fixiertes Rahmenbauteil wirkt mit einem zweiten, relativ zum ersten verstellbaren Rahmenbauteil so zusammen, dass nach aussen ein geschlossener Rahmen entsteht. Zwischen beiden Rahmenbauteilen befindet sich eine Verstellvorrichtung, bestehend aus einem hülsenförmigen Block mit Innengewinde und einer separaten Verstellschraube, die es erlaubt, die Abstände der beiden Rahmenbauteile zu variieren, um Wandunebenheiten auszugleichen.

Die Aufgabe der vorliegenden Erfindung besteht darin, die Lösungen aus dem Stand der Technik zu verbessern, insbesondere in Bezug auf die Handhabung und Einsatzbreite. Diese Aufgabe wird durch die Merkmale der unabhängigen Ansprüche gelöst.

Vorteilhafte Ausgestaltungen und Weiterbildungen der Erfindung ergeben sich aus den abhängigen Ansprüchen.

### BESCHREIBUNG DER ERFINDUNG

Die erfindungsgemäße Vorrichtung baut auf dem gattungsgemäßen Stand der Technik -auf, wobei ein Montageteil mindestens zweistückig aus Führungsteil und Distanzelement aufgebaut ist. Sie können somit separat konstruiert, optimiert gefertigt und vorgehalten werden.

In einem Vormontageschritt wird ein für die individuelle Bausituation ausgewähltes Distanzelement ausgewählt und mit einem Führungsteil bestückt, das heisst lösbar bzw. unlösbar verbunden. Die Verbindung erfolgt durch Verriegelungshaken, die in Löcher oder Bohrungen des Distanzelements eingreifen und dort einrasten.

Das Distanzelement dient vorrangig dazu, den Abstand zwischen dem Baukörper und der tragenden Struktur der Gebäudehülle variabel gestalten zu können. Dazu muss es die Belastungen, die auf den Baukörper wirken, in die tragende Struktur ableiten und sichere Ableitpunkte für diese Kräfte bieten. Zu den Belastungen zählen unter anderem das Eigengewicht des Baukörpers, Winddruck und -sog sowie Belastungen durch Betätigen des Baukörpers (wie Öffnen, Schliessen und Kippen von Fenster / Türen).

Die Verbindbarkeit von Distanzelement und Führungsteil kann lösbar oder unlösbar ausgestaltet werden, was sich in der Art der Verbindungselemente wiederspiegelt. Dazu werden am Führungsteil, an seinem Fussteil, Festhalteelemente vorgesehen, die mit entsprechenden technischen Merkmalen des Distanzelements derart korrespondieren, dass eine lösbare oder auch unlösbare Verbindung erreicht werden kann. Die Festhaltelemente sind als Nasen, Klemmen, Riegel, Bügel, Zapfen oder Laschen ausgeführt. Am Distanzelement selbst sind Flächen, Vorsprünge, Haltenasen bzw. Öffnungen vorgesehen, die mit den genannten Festhaltelementen interagieren. Die Verbindung erfolgt durch Verriegelungshaken, die in Löcher oder Bohrungen des Distanzelements eingreifen und dort einrasten.

In an sich vorbekannter Weise kann das Distanzelement als Profilschiene mit einem C, U, Doppel-T bzw. I-oder angenähert W-förmigen Querschnitt ausgeführt werden. In einfachster Form kann auch ein Flacheisen, also ein bandförmiges Distanzelement aus Vollmaterial mit rechteckigen Querschnitt möglich sein. Als Material kommen Metalle in Frage wie Stahl, Aluminium (Strangpressprofile), Kunststoffe, faserverstärkte Kunststoffe oder Verbundwerkstoffe, z.B. kunststoffumspritzte Metallteile. Profilschienen lassen sich günstig durch Kaltumformung bzw. Formwalzen herstellen. Ein Fachmann wird je nach statischer Auslegung eine passendes Profil/Materialkombination wählen.

Ein solches Distanzelement wird bevorzugt Öffnungen wie Löcher, Langlöcher bzw. Bohrungen aufweisen, mit denen das Distanzstück an einer Auflagefläche einer Öffnung in einer Gebäudehülle verankert werden kann. Diese Öffnungen können verschiedene Durchmesser und Formen haben und erlauben den Durchtritt von Befestigern (Schrauben, Nägel, Dübel, Klammern) in die tragende Struktur der Gebäudehülle.

Das Distanzelement weist ferner bevorzugt eine weitere Durchtrittsöffnung aus, in die bei der Montage des Baukörpers das Befestigungselement eingreift. Bevorzugt wird dieser Eingriff kraftschlüssig erfolgen, sodass das Führungsteil bei der Verbindung von Baukörper und Distanzstück sicherungstechnisch eine geringere Rolle spielt als das Befestigungselement selbst. Die Öffnung kann eine blosse Bohrung sein, in die ein als Schraube ausgewähltes Befestigungselement bei der Montage des Baukörpers ein Gewinde schneidet. Die Öffnung könnte auch selber ein eingeformtes / eingepresstes Gewinde aufweisen und so die Montage erleichtern. Ferner ist auch denkbar, dass Teile des Führungselementes in die Öffnung eingreifen und so als Dübel im Distanzelement wirken, wenn das Befestigungselement eingetrieben wird. Das Befestigungselement wird in den beschriebenen Anwendungen somit bevorzugt eine Schraube, eine selbstfurchende, gewindeformende bzw. selbstschneidende Schraube und/oder eine Bohrschraube sein.

Das Distanzelement wird, wie oben beschrieben, mit einem Führungsteil in einem Vormontageschritt zusammengefügt. Das Führungsteil besteht im Wesentlichen aus einer schaftförmigen Hülse mit einem Fussteil, das die Verbindung mit dem Distanzstück eingeht. Die Hülse weist eine Öffnung auf, vorzugsweise eine Durchgangsöffnung bzw. Durchtrittsöffnung, die axial in Längsrichtung der Hülse verläuft. Der Querschnitt dieser Öffnung ist bevorzugt kreisförmig, kann aber auch polygonal ausgeführt werden. Der Durchmesser ist so gewählt, dass ein Befestigungselement, das die dauerhafte Verbindung von Baukörper und Distanzelement gewährleistet muss, beim Einbringen im Führungsteil ausgerichtet wird und so ein Fluchten der verschiedenen Bohrungen im Baukörper erreicht wird.

Die geometrische Orientierung von (Durchtritts-)Öffnung des Distanzelementes und der Längsachse der Öffnung im Führungsteil (i.e. das Ausrichten in eine fluchtende Linie bei Montage des Baukörpers von Befestigungselement) sind so aufeinander abgestimmt, dass das Befestigungselement beim Durchtritt durch die Öffnung des Distanzelementes zumindest teilweise ein Gewinde schneiden kann bzw. die oben beschriebenen Befestigungen erzielt.

Erfindungsgemäß besitzt das Führungsteil zwei oder mehr Ausformungen mit Verriegelungshaken, die in Löcher oder Bohrungen des Distanzelements eingreifen und dort einrasten.

Das Führungsteil kann bevorzugt aus Metall oder Kunststoff, Spritzkunststoff, Metalldruckguss gefertigt werden bzw. faserverstärktem Kunststoff oder Verbundwerkstoffen.

Die beschriebenen Ausführungsformen von Befestigungselementen bei Distanzelementen und Führungsteilen erlauben eine auf den Einsatzfall optimierte Zuordnung. Je nach Ausführung des Baukörpers kann eine längere oder kürzere Ausführung des hülsenartigen Schafts erfordern. Die Einbaulage in der Gebäudehülle kann unterschiedliche Längen der Profilschiene (Distanzelement) erfordern. Durch die erfindungsgemäss modulare, zweistückige Ausführung des Montageteils wird eine Kombinierbarkeit nach Bedarf erzielt. Zudem lässt sich die Zahl der Katalogteile verringern, was Lagerhaltung und Distribution vereinfacht.

Ein erfindungsgemässes Verfahren zur Montage des oben beschriebenen Montageteils wird durch im Wesentlichen 4 Schritte charakterisiert. In einem ersten Schritt wird das vorgesehene Montageteil aus einem Distanzelement und Führungsteil zusammengefügt. Diese Verbindung kann wieder lösbar oder fix sein. Die Verbindungsarten können bevorzugt umfassen: Kleben, Klemmen, Verriegeln, Reibschweissen oder Anklipsen und gegebenenfalls auch Kombinationen hiervon. Bevorzugt kann dieses Zusammenfügen unmittelbar vor Schritt 2 auf der Baustelle erfolgen, könnte aber auch zeitlich weiter davor erfolgen. In einem zweiten Arbeitsschritt wird das Führungsteil, präziser der hülsenförmige Schaft davon, in einen Durchlass des Baukörpers eingeführt. Dieser Durchlass ist bevorzugt eine Bohrung im Baukörper, die so gross ausgeführt wird, dass das Einführen des Schafts gerade ermöglicht wird, aber wenig Spielraum besteht. Dann wird das Führungsteil in die Montageposition gebracht, das heisst so weit in den Baukörper eingesteckt und gedreht, dass der Baukörper problemlos in die Bauöffnung der Gebäudehülle platziert werden kann. Dieser Vorgang von Schritt 1 und 2 wiederholt sich so oft wie Montagebauteile am Baukörper anzubringen sind. Ohne Einschränkung des erfinderischen Gedankens ist dieser Vorgang jedoch nur einmal beschrieben. In einem dritten Arbeitsschritt wird das Distanzelement sodann mit einem Fixierelement (Schraube, Nagel, Anker, ...) an der Auflagefläche der Öffnung befestigt. Diese Befestigung kann beispielsweise durch ein Loch oder Langloch des Distanzelementes hindurch erfolgen und erfolgt bevorzugt so, dass eine Justage bzw. Feinjustage der Einbaulage des Baukörpers später noch möglich ist. Bevorzugt wird das Distanzelementes in einem Sicherheitsabstand von der Kante der Auflagefläche mit mindestens einem Fixierelement verankert.

In einem vierten Schritt wird dann das Befestigungselement in das Führungsteil eingebracht und soweit vorangetrieben, dass es durch den axialen Schaft bzw. die Öffnung darin geführt den Verbindungsbereich mit dem Distanzelement erreicht und dort, wie vorab beschrieben, in das Distanzelement sichernd eingreift. Damit werden die statischen bzw. dynamischen Lasten, die auf den Baukörper wirken, vorrangig durch das Befestigungselement und nur zu einem geringeren Teil durch das Führungselement auf das Distanzelement übertragen. In einer bevorzugten Ausführungsform schneidet das Befestigungselement ein Gewinde in eine dafür vorgesehene Öffnung im Distanzelement.

Der Kopf des Befestigungselementes schlägt beim Eindrehen an dem Baukörper an, wenn das Montagebauteil montiert ist, so dass der dem Kopf anschliessende Schaftabschnitt des Befestigungselementes entlang der Längsachse in dem Führungsteil fixiert ist.

Somit erzielt das Führungsteil zwei Funktionen während der Montage - es erlaubt, den Distanzhalter zum einen am/im Baukörper lose, aber justierbar anzubringen und in einem weiteren Schritt leitet es das Befestigungselement durch den Baukörper in das Distanzelement.

Je nach Ausführung des Führungsteils kann es vorgesehen sein, dass durch mindestens ein an dem Befestigungselement angebrachtes Schneid- und/oder Formelement (Bohrschraube oder gewindefurchende Schraube) das Material des Führungsteils mindestens teilweise abtragbar bzw. verformbar ist.

Alternativ kann vorgesehen sein, dass der Führungsteil in der Montageposition zumindest teilweise aufbohrbar und/oder zumindest teilweise abtragbar ist. Auch auf diese Weise kann die zunächst provisorische relative Ausrichtung des Baukörpers gegenüber dem Distanzelement auch nach der Montage der Vorrichtung dauerhaft sichergestellt werden.

Weiterhin kann vorgesehen sein, dass das Distanzelement ein Wärmebrücken reduzierendes Material umfasst. Auf diese Weise kann eine Isolationswirkung der Vorrichtung verbessert werden. Auch die Bildung von Tauwasser kann bei dieser Ausführungsform reduziert oder sogar verhindert werden. Insbesondere kann das Distanzelement auch vollständig aus einem isolierenden, das heißt Wärmebrücken reduzierenden, Material geformt sein.

### BESCHREIBUNG DER FIGUREN

Die Erfindung wird nun mit Bezug auf die begleitenden Zeichnungen anhand bevorzugter Ausführungsformen beispielhaft erläutert.

Es zeigen:
- Figur 1: Schema eines verbauten Montagelements mit Baukörper, Befestigungselement, Führungsteil und Distanzelement;
- Figur 2: Eine teilweise Schnittansicht des Distanzelementes mit montiertem Führungsteil. Detail A zeigt das Führungsteil in Einbaulage in einer bevorzugten Ausführungsform;
- Figur 3: Draufsicht des Montagelements, hier bestehend aus Distanzelement mit vormontiertem Führungsteil;
- Figur 4: Bevorzugte Ausführungsform des Führungsteils in Seitenansicht im nicht montierten Zustand;
- Figur 5: Seitenansicht einer bevorzugten Ausführungsform des Führungsteils im montierten Zustand auf einer Profilschiene.

In den Zeichnungen bezeichnen gleiche Bezugszeichen gleiche oder gleichartige Teile.

Figur 1 zeigt ein Montagelement 10 gemäss der Erfindung im montierten Zustand. Ein Distanzelement 14 liegt an der Auflagefläche 12 einer Öffnung in einer Gebäudehülle an. Die Länge des Distanzelementes ist nicht massstäblich dargestellt, ebenso wurde die Befestigung des Distanzelementes an der Auflagefläche in der Zeichnung weggelassen. Ein Baukörper 16 weist zwei Bohrungen auf. In die der Auflagefläche 12 zugewandten Öffnung wurde ein am Distanzelement 14 vormontiertes Führungsteil 22 eingeführt. Das Befestigungselement 20, hier als Schraube dargestellt, wurde durch eine weitere Bohrung im Baukörper 16 eingeführt, die der Auflagefläche 12 abgewandt ist. Das Führungsteil 22 erfasst bei der Montage des Baukörpers 16 die Schraube 20; diese wird gezielt in Richtung auf das das Distanzelement 14 geführt und darin verankert. Wenn der Kopf 18 der Schraube am Baukörper anschlägt, sind der Baukörper 16 und das Distanzelelement 14 kraftschlüssig miteinander verbunden. Merkmal 26 zeigt das Fussteil des Führungsteil 22, das bei der Vormontage von Führungsteil 22 und Distanzelement 14 für die Verbindbarkeit sorgt.

Figur 2 zeigt das Montagelement 10 im vormontierten Zustand vor der Montage des Baukörpers 16. Das Führungsteil 22 weist in der bevorzugten Ausführungsform eine Durchgangsbohrung 30 auf, die entlang der Längsachse 36 orientiert ist. Im Detail A sind Festhaltelemente 28 des Führungsteils 22 gezeigt, die an den Verbindungsbereichen 32 des Distanzelementes 14 angreifen. Die Öffnung 34 im Distanzelement 14 fluchtet mit der Bohrung 30 des Führungsteils 22.

Figur 3 zeigt ein Montageelement 10 in Draufsicht. Das Distanzelement 14 weist Bohrungen 38, 39 auf, durch die die Befestigung an der Auflagefläche 12 ermöglicht wird. Die Bohrungen können unterschiedliche Durchmesser, Formen, Platzierungen aufweisen und können Justageelemente (Langloch) aufweisen. Führungsteil 22 ist vormontiert, mit in Distanzelement 14 einklinkenden hakenähnlichen Festhalteelementen 28 gemäß der Erfindung.

Figur 4 zeigt ein nicht vormontiertes Führungsteil 22. Es umfasst einen hülsenförmigen Schaft 24, der (vgl. Fig. 2) die Bohrung 30 um die Mittelachse 36 aufnimmt. Das Fussteil 26 zeigt erfindungsgemäße hakenartige Festhaltelemente 28.

Figur 5 zeigt das Führungsteil 22 gemäss der bevorzugten Ausführungsform nach Figur 4 in einer um 90° um die Achse 36 gedrehten Ansicht, verbaut mit einem Distanzelement 14. Figur 5 entspricht einer stirnseitigen Ansicht des Montagelements 10 von Figur 3.

### BEZUGSZEICHENLISTE

- 10: Vorrichtung, Montageelement
- 12: Auflagefläche
- 14: Distanzelement, Profilschiene
- 16: Baukörper wie Fenster, Türe, Bauelement
- 18: Kopf, e.g. Schraubenkopf
- 20: Befestigungselement, e.g. Schraube
- 22: Führungsteil, Einsatz
- 24: Hülsenförmiger Schaft
- 26: Fussteil zur Befestigung
- 28: Festhaltelement
- 30: Bohrung, Durchgangsbohrung, Durchgangsöffnung
- 32: Verbindungsbereich(e)
- 34: Öffnung / Durchtrittsöffnung / Bohrung in Profilschiene 14
- 36: Längsachse der Bohrung / Durchtrittsöffnung 30
- 38, 39: Befestigungsöffnung in Profilschiene 14

## Patentansprüche

1. Montagebauteil (10) zur Befestigung eines Baukörpers (16) in einer von einer Auflagefläche (12) begrenzten Öffnung, mit mindestens folgenden Elementen:
- ein an der Auflagefläche (12) anbringbares Distanzelement (14);
- ein Führungsteil (22) mit einem hülsenförmiger Schaft (24), der in einen Durchlass des Baukörpers (16) einführbar ist ;
- wobei der Schaft (24) eine Öffnung (30) aufweist, die zur Führung eines Befestigungselementes (20) dient, welches eine kraftschlüssige Verbindung zwischen dem Distanzelement (14) und dem Baukörper (16) herzustellen erlaubt, wobei
- das Montagebauteil (10) mindestens zweistückig als Distanzelement (14) und Führungsteil (22) ausgeführt ist,
- das Führungsteil neben dem Schaft (24) einen Fussteil (26) aufweist
- und das Führungsteil (22) während einer Vormontage mit dem Fussteil (26) am Distanzelement (14) anbringbar ist;
**dadurch gekennzeichnet, dass**
das Fussteil (26) des Führungsteils (22) ein oder mehrere Festhalteelemente (28) wie Nasen, Klemmen, Riegel, Bügel, Laschen aufweist, und das Distanzelement (14) Bereiche aufweist, die als Verbindungsbereiche (32) ausgebildet sind und mit den Festhalteelementen (28) am Fussteil (26) des Führungsteils (22) so zusammenwirken können, dass eine Verbindung von Führungsteil (22) und Distanzelement (14) erreicht werden kann, wobei die Festhaltelemente zwei oder mehr Verriegelungshaken sind, die bei der Vormontage in Löcher oder Bohrungen des Distanzelements eingreifen und dort einrasten.

2. Montagebauteil (10) nach Anspruch 1, **dadurch gekennzeichnet, dass** das Distanzelement (14) als Profilschiene oder Flacheisen ausgeführt ist.

3. Montagebauteil (10) nach Anspruch 1-2, **dadurch gekennzeichnet, dass** das Distanzelement (14) aus Metall oder Kunststoff, faserverstärktem Kunststoff oder aus einem Verbundwerkstoff besteht und Durchtrittsöffnungen (38, 39) wie Bohrungen, Löcher oder Langlöcher für Befestiger aufweist

4. Montagebauteil (10) nach Anspruch 1, **dadurch gekennzeichnet, dass** die Verbindungsbereiche (32) als Öffnungen im Distanzelement (14) oder als Anlageflächen oder Klebeflächen ausgebildet sind.

5. Montagebauteil (10) nach Anspruch 1-4, **dadurch gekennzeichnet, dass** die Verbindung von Führungsteil (22) und Distanzelement (14) lösbar ausgestaltet ist.

6. Montagebauteil (10) nach Anspruch 1-5, **dadurch gekennzeichnet, dass** das Führungsteil (22) ein Spritzgussbauteil aus Kunststoff oder faserverstärktem Kunststoff ist.

7. Montagebauteil (10) nach Anspruch 1-6, **dadurch gekennzeichnet, dass** das Distanzelement (14) eine Durchtrittsöffnung aufweist, die dazu vorgesehen ist, zumindest teilweise von dem Befestigungselement (20) durchtreten zu werden, um eine kraftschlüssige Verbindung zwischen dem Distanzelement (14) und dem Baukörper (16) herzustellen.

8. Montagebauteil (10) nach Anspruch 7, **dadurch gekennzeichnet, dass** die Geometrie des Befestigungselementes (20), der Durchtrittsöffnung des Distanzelementes (14) und der Längsachse (36) der Öffnung (30) im Führungsteil (22) so aufeinander abgestimmt sind, dass das Befestigungselement (20) beim Durchtritt durch Öffnung (34) des Distanzelementes (14) zumindest teilweise ein Gewinde schneidet.

9. Montagebauteil (10) nach Anspruch 1 bis 8, **dadurch gekennzeichnet, dass** das Befestigungselement (20) eine Schraube, eine selbstschneidende Schraube, eine gewindeformende Schraube oder eine Bohrschraube ist.

10. Montageteil (10) nach Anspruch 1 bis 9, **dadurch gekennzeichnet, dass** der Baukörper (16) Bestandteil eines Fensters oder einer Tür ist und dass die Öffnung eine Gebäudeöffnung ist.

11. Verfahren zur Montage einer Montageteils (10) nach Anspruch 1, **dadurch gekennzeichnet, dass** die Montage mindestens folgende Arbeitsschritte beinhaltet:
Schritt 1: Das Montageteil (10) wird aus Distanzelement (14) und Führungsteil (22) zusammengefügt.
Schritt 2: Der Führungsteil (22) wird mit seinem hülsenförmigen Schaft (24) in den Durchlass des Baukörpers (16) eingeführt und in die Montageposition gebracht.
Schritt 3: Das Distanzelement (14) wird mit mindestens einem Fixierelement an der Auflagefläche (12) befestigt.
Schritt 4: Das Befestigungselement (20) wird in das Führungsteil (22) eingebracht und mindestens so weit vorangetrieben, dass das Befestigungselement (20) durch die Öffnung (34) des Distanzelementes (14) durchtritt.

12. Verfahren nach Anspruch 11, **dadurch gekennzeichnet, dass** Schritt 3 weiterhin umfasst:
- Positionieren des Distanzelementes (14) an der Auflagefläche (12).
- Befestigen des Distanzelementes (14) in einem Sicherheitsabstand von der Kante der Auflagefläche (12) mit mindestens einem Fixierelement, insbesondere durch eine Bohrung (38, 39) in dem Distanzelement (14).

13. Verfahren nach Anspruch 11 oder 12, **dadurch gekennzeichnet, dass** Schritt 4 weiterhin umfasst:
- Schneiden eines Gewindes in die Öffnung (34) des Distanzelementes (14) durch das Befestigungselement (20).

## Claims

1. Fitting component (10) for fastening a structural element (16) in an opening bound by a support surface (12), comprising at least the following elements:
- a spacer element (14) which can be attached to the support surface (12);
- a guide part (22) having a sleeve-shaped shank (24) which can be inserted into an aperture of the structural element (16) ;
- wherein the shank (24) has an opening (30) which serves to guide a fastening element (20) that makes it possible to establish a force-fitting connection between the spacer element (14) and the structural element (16), wherein
- the fitting component (10) is embodied in at least two pieces as the spacer element (14) and the guide part (22),
- the guide part has a foot part (26) in addition to the shank (24),
- and the guide part (22) can be attached by the foot part (26) to the spacer element (14) during pre-fitting;
**characterized in that**
the foot part (26) of the guide part (22) has one or more retaining elements (28) such as protrusions, clips, bolts, brackets or tabs, and the spacer element (14) has regions which are designed as connection regions (32) and can thus cooperate with the retaining elements (28) on the foot part (26) of the guide part (22) in such a way that a connection between the guide part (22) and the spacer element (14) can be achieved, wherein the retaining elements are two or more locking hooks which, during pre-fitting, engage in holes or bores of the spacer element and latch therein.

2. Fitting component (10) according to claim 1, **characterized in that** the spacer element (14) is embodied as a profile rail or flat bar.

3. Fitting component (10) according to claims 1 to 2, **characterized in that** the spacer element (14) is made of metal or plastic, fibre-reinforced plastic or a composite material and has through-openings (38, 39), such as bores, holes or slots, for fasteners.

4. Fitting component (10) according to claim 1, **characterized in that** the connection regions (32) are designed as openings of the spacer element (14) or as bearing surfaces or adhesive surfaces.

5. Fitting component (10) according to claims 1 to 4, **characterized in that** the connection between the guide part (22) and the spacer element (14) is releasable.

6. Fitting component (10) according to claims 1 to 5, **characterized in that** the guide part (22) is an injectionmoulded component made of plastic or fibre-reinforced plastic.

7. Fitting component (10) according to claims 1 to 6, **characterized in that** the spacer element (14) has a through-opening, through which the fastening element (20) is intended to pass at least in part, in order to establish a force-fitting connection between the spacer element (14) and the structural element (16) .

8. Fitting component (10) according to claim 7, **characterized in that** the geometry of the fastening element (20), of the through-opening of the spacer element (14), and of the longitudinal axis (36) of the opening (30) of the guide part (22) are tailored to one another in such a way that the fastening element (20) at least partially taps a thread as it passes through the opening (34) of the spacer element (14).

9. Fitting component (10) according to claims 1 to 8, **characterized in that** the fastening element (20) is a screw, a self-tapping screw, a thread-forming screw, or a drilling screw.

10. Fitting component (10) according to claims 1 to 9, **characterized in that** the structural element (16) is part of a window or a door, and **in that** the opening is a building opening.

11. Method for fitting a fitting component (10) according to claim 1, **characterized in that** the fitting comprises at least the following work steps:
Step 1: The fitting component (10) is assembled from a spacer element (14) and a guide part (22).
Step 2: The guide part (22) is inserted with its sleeve-shaped shank (24) into the aperture of the structural element (16) and is brought into the fitting position.
Step 3: The spacer element (14) is fastened to the support surface (12) by at least one securing element.
Step 4: The fastening element (20) is introduced into the guide part (22) and is driven forward at least to such an extent that the fastening element (20) passes through the opening (34) of the spacer element (14).

12. Method according to claim 11, **characterized in that** step 3 further comprises:
- positioning the spacer element (14) on the support surface (12) .
- fastening the spacer element (14) at a safety distance from the edge of the support surface (12) by means of at least one securing element, in particular through a bore (38, 39) of the spacer element (14).

13. Method according to claim 11 or 12, **characterized in that** step 4 further comprises:
- tapping a thread in the opening (34) of the spacer element (14) by means of the fastening element (20).

## Revendications

1. Composant de montage (10) pour la fixation d'un corps de construction (16) dans une ouverture délimitée par une surface d'appui (12), comprenant au moins les éléments suivants :
- un élément d'écartement (14) pouvant être monté sur la surface d'appui (12) ;
- une partie de guidage (22) avec une tige (24) en forme de douille, qui peut être introduite dans un passage du corps de construction (16) ;
- dans lequel la tige (24) présente une ouverture (30) qui sert au guidage d'un élément de fixation (20) qui permet d'établir une liaison par force entre l'élément d'écartement (14) et le corps de construction (16), dans lequel
- le composant de montage (10) est réalisé au moins en deux parties agissant comme élément d'écartement (14) et partie de guidage (22),
- la partie de guidage présente, en plus de la tige (24), une partie pied (26)
- et la partie de guidage (22) peut être montée sur l'élément d'écartement (14) avec la partie pied (26) pendant un prémontage ;
**caractérisé en ce que**
la partie pied (26) de la partie de guidage (22) présente un ou plusieurs éléments de maintien (28) tels que des ergots, des pinces, des verrous, des étriers, des pattes, et l'élément d'écartement (14) présente des zones qui sont conçues comme des zones de liaison (32) et qui peuvent coopérer ainsi avec les éléments de maintien (28) sur la partie pied (26) de la partie de guidage (22), de sorte qu'une liaison entre la partie de guidage (22) et l'élément d'écartement (14) peut être obtenue, les éléments de maintien étant deux ou plusieurs crochets de verrouillage qui, lors du prémontage, s'engagent dans des trous ou des perçages de l'élément d'écartement et s'y enclenchent.

2. Composant de montage (10) selon la revendication 1, **caractérisé en ce que** l'élément d'écartement (14) est réalisé sous la forme d'un rail profilé ou d'un fer plat.

3. Composant de montage (10) selon les revendications 1 à 2, **caractérisé en ce que** l'élément d'écartement (14) est en métal ou en matière plastique, en matière plastique renforcée par des fibres ou en matériau composite et présente des ouvertures de passage (38, 39) telles que des perçages, des trous ou des trous oblongs pour des éléments de fixation.

4. Composant de montage (10) selon la revendication 1, **caractérisé en ce que** les zones de liaison (32) sont conçues comme des ouvertures dans l'élément d'écartement (14) ou comme des surfaces de contact ou des surfaces de collage.

5. Composant de montage (10) selon les revendications 1 à 4, **caractérisé en ce que** la liaison entre la partie de guidage (22) et l'élément d'écartement (14) est conçue amovible.

6. Composant de montage (10) selon les revendications 1 à 5, **caractérisé en ce que** la partie de guidage (22) est un composant moulé par injection en matière plastique ou en matière plastique renforcée par des fibres.

7. Composant de montage (10) selon les revendications 1 à 6, **caractérisé en ce que** l'élément d'écartement (14) présente une ouverture de passage qui est prévue pour être traversée au moins partiellement par l'élément de fixation (20) afin d'établir une liaison par force entre l'élément d'écartement (14) et le corps de construction (16).

8. Composant de montage (10) selon la revendication 7, **caractérisé en ce que** les géométries de l'élément de fixation (20), de l'ouverture de passage de l'élément d'écartement (14) et de l'axe longitudinal (36) de l'ouverture (30) dans la partie de guidage (22) sont adaptées les unes aux autres de telle sorte que l'élément de fixation (20) taille au moins partiellement un filetage lors du passage à travers l'ouverture (34) de l'élément d'écartement (14).

9. Composant de montage (10) selon les revendications 1 à 8, **caractérisé en ce que** l'élément de fixation (20) est une vis, une vis autoforeuse, une vis autotaraudeuse ou une vis autoperceuse.

10. Composant de montage (10) selon les revendications 1 à 9, **caractérisé en ce que** le corps de construction (16) fait partie d'une fenêtre ou d'une porte et **en ce que** l'ouverture est une ouverture de bâtiment.

11. Procédé de montage d'un composant de montage (10) selon la revendication 1, **caractérisé en ce que** le montage comprend au moins les étapes de travail suivantes :
Étape 1 : le composant de montage (10) est assemblé à partir de l'élément d'écartement (14) et de la partie de guidage (22) .
Étape 2 : la partie de guidage (22) est introduite avec sa tige en forme de douille (24) dans le passage du corps de construction (16) et amenée en position de montage.
Étape 3 : l'élément d'écartement (14) est fixé à la surface d'appui (12) à l'aide d'au moins un élément de fixation.
Étape 4 : l'élément de fixation (20) est introduit dans la partie de guidage (22) et enfoncé au moins jusqu'à ce que l'élément de fixation (20) passe à travers l'ouverture (34) de l'élément d'écartement (14).

12. Procédé selon la revendication 11, **caractérisé en ce que** l'étape 3 comprend en outre :
- le positionnement de l'élément d'écartement (14) sur la surface d'appui (12),
- la fixation de l'élément d'écartement (14) à une distance de sécurité du bord de la surface d'appui (12) avec au moins un élément de fixation, en particulier à travers un perçage (38, 39) dans l'élément d'écartement (14).

13. Procédé selon la revendication 11 ou 12, **caractérisé en ce que** l'étape 4 comprend en outre :
- le taillage d'un filetage dans l'ouverture (34) de l'élément d'écartement (14) par l'élément de fixation (20) .
